# EUROPÄISCHE PATENTSCHRIFT

(11) **EP 1 223 280 B1**
(45) Veröffentlichungstag und Bekanntmachung des Hinweises auf die Patenterteilung: **31.08.2011**
(21) Anmeldenummer: 02000672.2
(22) Anmeldetag: 11.01.2002
(51) Int. Cl.: E05D 11/00, E05D 7/04, E05D 5/02, E05D 5/06

(54) **Dichtmittel für an Hohlprofilen angebrachte Bandanordnung für Türen, Fenster und dergleichen**
Sealing element for hinge assembly mounted to hollow profiles of doors, windows and the like
Elément d'étanchéité pour charnière montée sur des profilés creux de portes, fenêtres et similaires

(30) Priorität: 12.01.2001 DE 20100621 U
(43) Veröffentlichungstag der Anmeldung: 17.07.2002
(73) Patentinhaber: Dr. Hahn GmbH & Co. KG, D-41189 Mönchengladbach (DE)
(72) Erfinder: Palmowsky, Hans-Jürgen, 41836 Hückelhoven (DE)
(74) Vertreter: Kluin, Jörg-Eden

(56) Entgegenhaltungen:
- DE-A1- 10 009 630
- DE-C1- 4 441 833

## Beschreibung

Die Erfindung bezieht sich auf ein Dichtmittel für an Hohlprofilen angebrachte Bandanordnungen für Türen, Fenster und dergleichen, insbesondere für verdeckt liegende Bänder, der dem Anspruch 1 entsprechenden Art.

Aus der DE-GM 296 02 084 sind als "verdeckt liegendes Band" bezeichnete Bandanordnungen bekannt. Diese werden so bezeichnet, weil sie bei geschlossenem Flügel von außen nicht erkennbar, sondern ganz im Innern der Rahmenprofile untergebracht sind. Zur Montage derartiger Bänder werden in den entsprechenden hohlen Rahmenprofilen des feststehenden Rahmens bzw. des verschwenkbaren Flügels an der dem Falzbereich jeweilig zugewandten Wandung Ausfräsungen vorgenommen, die in das Hohlprofil hineinreichen und in die das jeweilige Bandteil eingesetzt wird.

Da Türen, Fenster und dergleichen meist über zwei Bänder schwenkbar befestigt werden, sind entsprechend über die Höhe des Profils zwei Ausfräsungen vorhanden.

An diesen Stellen können Feuchtigkeit und Zugluft in das jeweilige Hohlprofil eindringen, zumal die untere Ausfräsung für das untere Bandteil in der Nähe des Bodens liegt und das Hohlprofil durch die zwei Ausfräsungen eine Kaminwirkung entfaltet. So wird kalte, feuchte Bodenluft regelrecht in das Profil hinein gesaugt. Dies ist unerwünscht, da eine verstärkte Korrosion auftritt und die Profile entsprechend aufwendig nach der Ausfräsung behandelt werden müssen.

Ferner wird bei der Ausfräsung für das jeweilige Bandteil die Wärmedämmung des entsprechenden Profils beeinträchtigt, da das Ausmaß der Ausfräsung mehrere Kammern des Hohlprofils umfasst, so dass diese nicht mehr voneinander isoliert sind. Es entstehen somit zusätzlich ungewünschte Kältebrücken.

Weiterhin ist bei geöffnetem Flügel der Falzbereich der Profile einsehbar, so dass ein Einblick in das Innere des Hohlprofils durch die vorgenommenen Ausfräsungen möglich ist. Dies ist aus optischen Gründen unerwünscht.

Aus der DE 44 41 833 C1 ist ein Ecklager für Dreh- und Kippfenster, -türen oder dergleichen bekannt. Es umfasst einen am Rahmen angebrachten Lagerbock, der aus einer plan am feststehenden Rahmen anliegenden Anschraubplatte und einem diese stützenden Gehäuse, wobei das Gehäuse in einer Ausnehmung im Rahmen einsitzt, besteht. Die Ausnehmung im Rahmen ist dabei so angebracht, dass sich neben der Öffnung zur Rauminnenseite auch eine Öffnung zum Rahmenfalz ergibt. Das in die Ausnehmung einzusetzende Gehäuse enthält ebenfalls Öffnungen in den jeweiligen Richtungen.

Der Erfindung liegt daher die Aufgabe zugrunde, die Montageausfräsung einer gattungsgemäßen Bandanordnung in einem Hohlprofil im Hinblick auf die Abdichtung und die Optik zu verbessern.

Erfindungsgemäss wird diese Aufgabe durch die in Anspruch 1 offenbarten Merkmale gelöst.

Dadurch, dass das Dichtmittel für an Hohlprofile angebrachte Bänder für Türen, Fenster und dergleichen, insbesondere für verdeckt liegende Bänder, eine wannenförmige Gestalt, einen Querschnitt, der einer zur Aufnahme der Bandanordnung dienenden Ausfräsung, die sich in mehrere der Kammern erstreckt, angepasst ist, und einen sich in das Innere des Hohlprofils erstreckenden Bereich umfasst, der den Teil der Bandanordnung, der sich in das Hohlprofil hinein erstreckt, umgibt, ist es möglich, das Innere des Hohlprofils gegen Feuchtigkeit zu schützen. Ferner wird durch die Abdichtung der Ausfräsung das Eindringen von Zugluft verhindert, da die Öffnungen verschlossen werden und daher der Kamineffekt nicht auftritt. Zusätzlich wird durch den sich in das Innere des Hohlprofils erstreckenden Bereich des Dichtmittels eine Dichtung zwischen den verschiedenen Kammern des Hohlprofils wiederhergestellt und somit die Isolierung bzw. die Wärmedämmung trotz vorgenommener Ausfräsung erhalten.

Bevorzugterweise erstreckt sich der Bereich dabei bis zur gegenüberliegenden Wandung des Hohlprofils. Somit wird eine besonders gute Abdichtung der durch die Ausfräsung miteinander verbundenen Kammern erreicht und die isolilerende Trennung der Kammern wiederhergestellt.

Vorteilhafterweise ist das Dichtmittel aus einem Kunststoff hergestellt.

Das Dichtmittel wird nach Ausfräsen der Öffnung für das jeweilige Bandteil auf Paß in die Ausfräsung hineingedrückt und liegt mit seinem Rand dichtend nach Art eines Stopfens an den Wänden der Ausfräsung an. Durch seine wannenförmige Gestalt, die sich nach Innen in das Profil erstreckt, ist genügend Raum zur Aufnahme des Bandteils gegeben und dieses kann vollständig umgeben werden.

Durch die Ausfräsung für das jeweilige Bandteil wird auch die Abdichtung (s.o.) des entsprechenden Profils beeinträchtigt. Dies ist insbesondere auch bei Feuerschutztüren nachteilhaft. Daher ist es vorteilhaft, wenn das Dichtmittel aus feuerbeständigem Material hergestellt ist, so daß diese Schwachstelle bzw. Öffnung den Anforderungen an Feuerschutztüren nach dem Verschluß durch das Dichtmittel genügt.

Unterschiedliche Abmessungen der Türprofile, insbesondere die Breite des Blendrahmenprofils, machen unterschiedlich tiefe Dichtmittel zur Verkleidung der Ausfräsung notwendig. Es ist daher vorteilhaft, wenn Mittel zur Verstellung der Tiefe des sich in das Innere des Hohlprofils erstreckenden Bereichs des Dichtmittels vorgesehen sind. Diese Mittel können vorteilhafterweise am Umfang des sich in das Innere des Hohlprofils erstreckenden Bereichs, d.h. der Wannenseitenwände umlaufende Sollbruchstellen umfassen. Dann ist es möglich, mit einem geeigneten Werkzeug die Einstellung der Tiefe der Wanne durch Abtrennen eines umlaufenden Stückes entlang der Sollbruchstelle in der gewünschten Höhe bzw. Tiefe vorzunehmen.

Ebenfalls möglich ist es, daß die Mittel aus einem mindestens zweiteiligen, sich in das Innere des Hohlprofils erstreckenden Bereich bestehen, die miteinander zusammenwirkende Elemente umfassen, die den Abstand der ineinander verschiebbaren Teile festlegen. Hierbei handelt es sich bevorzugterweise um eine zweiteilige "teleskopierbare" Wanne. Die Wanne besteht also aus einem ersten Teil, der eigentlichen Wanne, die an ihrem Außenumfang mit entsprechenden Nocken versehen ist. Der zweite Teil besteht aus einer um die Wanne herumgreifenden, um diese mit Paßsitz anliegenden "Hülse", die über den Nocken entsprechenden Rastausnehmungen verfügt, so daß diese "Hülse" gegenüber der eigentlichen Wanne verschiebbar und festlegbar ist, wodurch die Tiefe des Dichtmittels eingestellt wird.

Weitere Einzelheiten, Merkmale und Vorteile der Erfindung ergeben sich aus der Beschreibung der Zeichnung. Es zeigen:
- Fig. 1: eine perspektivische Ansicht eines Abschnittes eines mit einer Montageausfräsung versehenen Hohlprofils;
- Fig. 2: das Hohlprofil aus Fig. 1, wobei die Montageausfräsung mit ei- nem erfindungsgemäßen Dichtmittel versehen ist;
- Fig. 3: das Hohlprofil aus Fig. 2 mit montiertem Bandteil und
- Fig. 4: eine perspektivische Ansicht eines Längsschnitts durch das Hohlprofil aus Fig. 3.
- Fig. 5: eine Seitenansicht einer weiteren Ausführungsform des erfin- dungsgemäßen Dichtmittels;
- Fig. 6: eine perspektivische Ansicht des Dichtmittels aus Fig. 5;
- Fig. 7: eine weitere Ausführungsform des erfindungsgemäßen Dicht- mittels in einer Seitenansicht;
- Fig. 8: eine perspektivische Ansicht des Dichtmittels aus Fig. 7;
- Fig. 9: eine Seitenansicht der eigentlichen Wanne aus Fig. 7 und 8;
- Fig. 10: eine perspektivische Ansicht der Wanne aus Fig. 9;
- Fig. 11: eine Seitenansicht der Hülse aus Fig. 7 und 8 und
- Fig. 12: eine perspektivische Ansicht der Hülse aus Fig. 11.

In den Figuren sind unsichtbare Linien zum Teil gestrichelt angedeutet und sich entsprechende mit gleichen Bezugszeichen bezeichnet.

Fig. 1 stellt eine perspektivische Ansicht eines Abschnittes eines Hohlprofils 1 dar. Dieses Hohlprofil 1 umfaßt drei sich über seine Längsrichtung erstrekkende Hohlkammern 2A, B und C, die mittels Stegen 3 voneinander isolierend getrennt sind. Ferner befindet sich eine sich in Längsrichtung des Hohlprofils erstreckende Dichtlippe 5 an einem hervorkragenden Bereich des Profils zum Abdichten eines mit einem entsprechenden zweiten Hohlprofil ausgebildeten Falzbereiches (nicht dargestellt). Die dem Falzbereich zugewandte Wandung 4 des Hohlprofils 1 ist mit einer Ausfräsung 6 zur Aufnahme eines Teils des Bandes zur schwenkbaren Befestigung eines Flügels versehen. Ferner sind vier Bohrungen 7 in der Wandung vorgesehen, die jeweils paarweise oberhalb und unterhalb der Ausfräsung 6 angeordnet sind. Diese Bohrungen 7 dienen zur Aufnahme von Distanzbüchsen bzw. darin festschraubbare Schrauben, die zur Befestigung des in der Ausfräsung 6 angeordneten Bandteils dienen. Die Ausfräsung 6 ist auf der gesamten Tiefe des Profils bis zur Wandung 9 ausgeführt, welche der Wandung 4 gegenüberliegt. Somit sind die Profilkammern 2 A, B nicht mehr isolierend durch die Stege 3 getrennt, weil diese durch die Ausfräsung im Bereich der Ausfräsung 6 entfernt wurden.

Erfindungsgemäß kann, wie in Fig. 2 dargestellt ist, eine Dichtwanne 8 in die Ausfräsung 6 hinein gepreßt werden. Die Dichtwanne besitzt einen umlaufenden Rand 10, einen Boden 11, der sich parallel zur Wandung 4 bzw. 9 erstreckt, zwei parallele Längsseiten 12, 14 sowie zwei im 90° Winkel dazu parallel verlaufende Stirnseiten 13, 15. Der von der Wanne ausgebildete sich in das Hohlprofil hinein erstreckende, im Querschnitt im wesentlichen rechteckige Bereich erstreckt sich dabei bis zur gegenüber der Wandung 4 liegenden parallelen Wandung 9, so daß der gesamte von der Ausfräsung gebildete Bereich von der Dichtwanne bzw. dem sich in das Hohlprofil erstrekkenden Bereich dichtend ausgefüllt wird. Dazu liegt der Rand 10 an den Wänden der Ausfräsung 6 an und der Querschnitt der Dichtwanne 8 ist exakt der Ausfräsung 6 angepaßt.

Die Dichtwanne bzw. deren sich in das Hohlprofil erstreckende Bereich dient zur Aufnahme des im Hohlprofil liegenden Teils des Bandes.

In Fig. 3 und Fig. 4 ist die Befestigung eines solchen Teils 17 eines Bandes an dem Hohlprofil 1 dargestellt. Das Bandteil ist mittels Schrauben 20, welche in Distanzbüchsen 21 eingreifen und eine Trägerplatte 19 in dem Hohlprofil 1 halten, befestigt. Die Distanzbüchsen 21 sind dabei an einem Befestigungsblech 22 hinter der Wandung 9 befestigt.

Die Trägerplatte 19 verläuft im Bereich der Befestigungsschrauben 20 bzw. der Distanzbüchsen 21 parallel zur Wandung des Hohlprofils, knickt dann aber um 90° nach innen in Richtung der Wandung 9 ab und wiederum nochmals um 90° parallel zur Wandung 9 ab. In diesem von der Trägerplatte 19 ausgebildeten Winkel sind die eigentlichen beweglichen Teile des Bandteils 17, wie der Bandbolzen 23 und der von dem Bandbolzen 23 durchgriffene Lenkhebel 18 befestigt. Die Dichtwanne 8 umgibt den eingestülpten Bereich der Trägerplatte 19 vollständig, so daß das Innere des Hohlprofils vor Feuchtigkeit, Zugluft usw. geschützt wird. Sie füllt dabei die Ausfräsung 6 ganz aus und liegt mit ihrem Rand 10 in etwa eben auf der Wandung 4 auf. Die Trägerplatte 19 kann somit trotz der Dichtwanne 8 bündig mit der Wandung 4 des Hohlprofils 1 befestigt werden.

Wie insbesondere aus Fig. 4 hervorgeht, werden die durch die Ausfräsung miteinander verbundenen Kammern 2A, 2B und 2C des Hohlprofils 1 durch den Einsatz der Dichtwanne 8 isolierend voneinander getrennt.

Türprofile besitzen je nach unterschiedlicher Anwendung verschiedene Abmessungen, wobei dies insbesondere die Breite des Blend-rahmenprofils betrifft. Dies macht den Einsatz unterschiedlich tiefer Dichtmittel bzw. Dichtwannen notwendig. In den Fig. 5 bis 12 sind zwei unterschiedliche Ausführungsformen der Erfindung dargestellt, die sich dazu eignen, unterschiedlich tiefe Ausfräsungen abzudichten und dabei die Kosten für eine Vielzahl der Werkzeuge zur Herstellung unterschiedlicher Verkleidungen zu reduzieren sowie die Anpassung der Einbringtiefe der Wanne vor Ort einfach zu gestalten.

Es wird mit anderen Worten eine in der Bautiefe verstellbare Wanne eingesetzt, wobei nach dem Ausführungsbeispiel der Fig. 5 und 6 die Höhe bzw. Tiefe der Dichtwanne 8 mittels Sollbruchstellen 24 eingestellt wird. Dazu wird im Bereich H ein Teil der Wanne entlang einer entsprechenden Sollbruchstelle in der gewünschten Höhe abgetrennt, so daß die gesamte Höhe bzw. Tiefe der Wanne um den abgetrennten Bereich vermindert wird. Wenn die Wanne aus Kunststoff oder beispielsweise dünnem Blech hergestellt ist, kann das Abtrennen entlang der Sollbruchstelle 24 mit einem einfachen Teppichmesser, einer geeigneten Blechschere oder sonstigem geeigneten Werkzeug vorgenommen werden. Es wird dabei soviel von der Höhe der Dichtwanne weggenommen, daß die Dichtwanne in die Ausfräsung 6 vollständig hineingepreßt werden kann, wie dies bereits in den vorhergehenden Ausführungsbeispielen beschrieben wurde.

Das in den Fig. 7 bis 12 dargestellte Ausführungsbeispiel der Erfindung benutzt ein anderes Verfahren zur Einstellung der Tiefe des sich in die Ausfräsung erstreckenden Bereichs aus. Hierbei handelt es sich um eine zweiteilige, "teleskopierbare" Dichtwanne.

Das erste Teil 25 stellt die eigentliche Wanne dar, welche an ihren Stirnseiten mit Rastnocken 27 versehen ist, die länglicher Gestalt sind. Es ist natürlich ebenfalls möglich, die Rastnocken an den Längsseiten oder an allen Seiten vorzusehen. Das zweite Teil 26 ist eine mit Paßsitz um die Wanne 25 herum umlaufende "Hülse", die an den Rastnocken 27 entsprechenden Stellen mit deren Gestalt angepaßten Rastaussparungen 28 versehen ist, die mit den Nocken zusammenwirken, um eine eingestellte Position der auf der Wanne 25 verschiebbaren Hülse 26 festzulegen. Ferner weist die Hülse einen am oberen Rand umlaufenden verdickten Rand 29 auf, der an der Öffnung der Ausfräsung anliegt. Die zusammengesetzte Dichtwanne wird in die Ausfräsung hineingepreßt, wobei der Außenumfang der Hülse 26 dem Innenumfang der Ausfräsung angepaßt ist. Hierbei kommt der Rand 29 auf dem Rand der Ausfräsung zum Aufliegen. Anschließend wird die eigentliche Wanne 25 durch Druck nach unten bis zur gewünschten Tiefe verstellt, wobei dies in durch die Rastung vorgegebenen Schritten erfolgt und die Wanne in ihrer endgültigen Position durch die zusammenwirkenden Nocken und Aussparungen festgelegt wird.

Natürlich können auch weitere Mittel zur Festlegung der beiden Teile (Wanne und Hülse) zueinander eingesetzt werden oder es kann sich um mehr als zwei Teile handeln.

### BEZUGSZEICHENLISTE

- 1: Hohlprofil
- 2A, B, C: Profilkammern
- 3: Stege
- 4: Wandung
- 5: Dichtlippe
- 6: Ausfräsung
- 7: Bohrung
- 8: Dichtwanne
- 9: Wandung
- 10: Rand
- 11: Boden
- 12, 14: Längsseite
- 13, 15: Stirnseite
- 16: Ecke
- 17: Bandteil
- 18: Lenkhebel
- 19: Trägerplatte
- 20: Schrauben
- 21: Distanzbüchsen
- 22: Befestigungsblech
- 23: Bandbolzen
- 24: Sollbruchstellen
- 25: Wanne
- 26: Hülse
- 27: Rastnocken
- 28: Rastausnehmungen
- 29: Rand
- H: Bereich der Verstellung

## Patentansprüche

1. Anordnung,
umfassend ein Hohlprofil (1) mit sich über seine Längsrichtung erstreckenden Hohlkammern (2A, B, C), die mittels Stegen (3) voneinander isolierend getrennt sind und mit einer einem Falzbereich zugewandten Wandung (4) mit einer Ausfräsung (6) zur Aufnahme zumindest eines Teils eines verdeckt liegenden Bandes (17), die sich in mehrere Kammern (2A, B, C) erstreckt, und
umfassend ein Dichtmittel (8) für an das Hohlprofil (1) angebrachte Bandanordnungen (17),
mit einer wannenförmigen Gestalt,
mit einem Querschnitt, der der Ausfräsung (6) angepasst ist, und im montierten Zustand mit einem sich an das Innere des Hohlprofils (1) erstreckenden Bereich, der den Teil des Bandes, der sich in das Hohlprofil hinein erstreckt, umgibt und das Innere des Hohlprofils (1) im Bereich der Ausfräsung (6) ausfüllt.

2. Anordnung nach Anspruch 1, **dadurch gekennzeichnet, dass** das Dichtmittel (8) aus Kunststoff hergestellt ist.

3. Anordnung nach einem der vorgehenden Ansprüche, **dadurch gekennzeichnet, dass** das Dichtmittel (8) aus feuerbeständigem Material hergestellt ist.

4. Anordnung nach einem der vorhergehenden Ansprüche, **dadurch gekennzeichnet, dass** Mittel zur Verstellung der Tiefe des sich in das Innere des Hohlprofils (1) erstreckenden Bereichs des Dichtmittels (8) vorgesehen sind.

5. Anordnung nach Anspruch 4, **dadurch gekennzeichnet, dass** die Mittel am Umfang des sich in das Innere des Hohlprofils (1) erstreckenden Bereichs des Dichtmittels (8) umlaufende Sollbruchstellen umfassen.

6. Anordnung nach Anspruch 4, **dadurch gekennzeichnet, dass** die Mittel aus einem mindestens zweiteiligen, sich in das Innere des Hohlprofils (1) erstreckenden Bereich des Dichtmittels (8) bestehen, die miteinander zusammenwirkende Elemente umfassen, die die Tiefe der ineinander verschiebbaren Teile festlegen.

7. Anordnung nach Anspruch 6, **dadurch gekennzeichnet, dass** das erste Teil (25) der ineinander verschiebbaren Teile wannenförmig ausgestaltet ist und das zweite Teil (26) eine mit Passsitz um das erste Teil (25) herum umlaufende Hülse umfasst.

8. Anordnung nach Anspruch 7, **dadurch gekennzeichnet, dass** an dem ersten Teil (25) Rastnocken (27) vorgesehen sind, die mit an dem zweiten Teil (26) vorgesehene Rastaussparungen (28), deren Positionen und Gestalt an die Rastnocken (27) angepasst sind und die mit den Rastnocken (27) zusammenwirken, vorgesehen sind.

## Claims

1. Arrangement, comprising a hollow profile (1) having hollow chambers (2A, B, C) which extend over its longitudinal direction and which are separated from one another in an insulating manner by means of webs (3), and having a wall (4) which faces a rebate region and which has a milled cutout (6) for receiving at least a part of a concealed hinge (17), which milled cutout extends into a plurality of chambers (2A, B, C), and comprising a sealing means (8) for hinge arrangements (17) fitted to the hollow profile (1), with a trough-shaped design, with a cross section which is adapted to the milled cutout (6), and, in the mounted state, with a region which extends to the interior of the hollow profile (1) and which surrounds the part of the hinge extending into the hollow profile and fills the interior of the hollow profile (1) in the region of the milled cutout (6).

2. Arrangement according to Claim 1, **characterized in that** the sealing means (8) is made of plastic.

3. Arrangement according to either of the preceding claims, **characterized in that** the sealing means (8) is made of fire-resistant material.

4. Arrangement according to one of the preceding claims, **characterized in that** means are provided for adjusting the depth of the region of the sealing means (8) which extends into the interior of the hollow profile (1).

5. Arrangement according to Claim 4, **characterized in that** the means comprise predetermined breaking points which run around at the periphery of the region of the sealing means (8) which extends into the interior of the hollow profile (1).

6. Arrangement according to Claim 4, **characterized in that** the means consist of an at least two-part region of the sealing means (8) which extends into the interior of the hollow profile (1) and which comprises interacting elements which fix the depth of the parts which can be displaced in one another.

7. Arrangement according to Claim 6, **characterized in that** the first part (25) of the parts which can be displaced in one another is trough-shaped and the second part (26) comprises a sleeve which runs around the first part (25) with a snug fit.

8. Arrangement according to Claim 7, **characterized in that** latching lugs (27) are provided on the first part (25) and interact with latching recesses (28) which are provided on the second part (26) and of which the positions and design are adapted to the latching lugs (27).

## Revendications

1. Agencement,
comprenant un profilé creux (1) avec des chambres creuses (2A, B, C) s'étendant sur sa direction longitudinale, qui sont séparées de manière isolante les unes des autres au moyen de nervures (3), et avec une paroi (4) tournée vers une région de feuillure avec un fraisage (6) pour recevoir au moins une partie d'une charnière (17) cachée, qui s'étend dans plusieurs chambres (2A, B, C), et comprenant un moyen d'étanchéité (8) pour des agencements de charnière (17) montés sur le profilé creux (1),
avec une configuration en forme de cuvette,
avec une section transversale qui est adaptée au fraisage (6), et, dans l'état monté,
avec une région s'étendant contre l'intérieur du profilé creux (1), qui entoure la partie de la charnière qui s'étend à l'intérieur dans le profilé creux, et qui remplit l'intérieur du profilé creux (1) dans la région du fraisage (6).

2. Agencement selon la revendication 1, **caractérisé en ce que** le moyen d'étanchéité (8) est fabriqué en plastique.

3. Agencement selon l'une quelconque des revendications précédentes, **caractérisé en ce que** le moyen d'étanchéité (8) est fabriqué en matériau ignifuge.

4. Agencement selon l'une quelconque des revendications précédentes, **caractérisé en ce que** des moyens sont prévus pour régler la profondeur de la région du moyen d'étanchéité (8) s'étendant dans l'intérieur du profilé creux (1).

5. Agencement selon la revendication 4, **caractérisé en ce que** les moyens comprennent des zones de rupture réparties sur la périphérie de la région du moyen d'étanchéité (8) s'étendant dans l'intérieur du profilé creux (1).

6. Agencement selon la revendication 4, **caractérisé en ce que** les moyens se composent d'une région du moyen d'étanchéité (8) s'étendant dans l'intérieur du profilé creux (1), au moins en deux parties, lesquelles comprennent des éléments coopérant mutuellement qui fixent la profondeur des parties déplaçables l'une dans l'autre.

7. Agencement selon la revendication 6, **caractérisé en ce que** la première partie (25) des parties déplaçables l'une dans l'autre est configurée en forme de cuvette et la deuxième partie (26) comprend une douille entourant la première partie (25) avec ajustement fin.

8. Agencement selon la revendication 7, **caractérisé en ce que** des cames d'encliquetage (27) sont prévues sur la première partie (25), lesquelles sont pourvues d'évidements d'encliquetage (28) prévus sur la deuxième partie (26), dont les positions et la configuration sont adaptées aux cames d'encliquetage (27) et qui coopèrent avec les cames d'encliquetage (27).
